# EUROPÄISCHE PATENTSCHRIFT

(11) **EP 2 195 268 B1**
(45) Veröffentlichungstag und Bekanntmachung des Hinweises auf die Patenterteilung: **18.04.2012**
(21) Anmeldenummer: 08803311.3
(22) Anmeldetag: 28.08.2008
(51) Int. Cl.: B65H 29/40, B65H 29/68

(54) **VORRICHTUNGEN ZUM AUSLEGEN VON DRUCKERZEUGNISSEN AUF EINEM TRANSPORTBAND MIT EINEM SCHAUFELRAD**
DEVICES FOR LAYING PRINTED PRODUCTS ONTO A CONVEYOR BELT, COMPRISING A BLADED WHEEL
DISPOSITIF POUR DELIVRER DES PRODUITS IMPRIMES SUR UNE BANDE TRANSPORTEUSE, AVEC UNE ROUE A PALETTES

(30) Priorität: 10.01.2008 DE 102008000026
(43) Veröffentlichungstag der Anmeldung: 16.06.2010
(73) Patentinhaber: Koenig & Bauer Aktiengesellschaft, 97080 Würzburg (DE)
(72) Erfinder: GERACI, Pietro, 67227 Frankenthal (DE)
(86) Internationale Anmeldenummer: PCT/EP2008/061285
(87) Internationale Veröffentlichungsnummer: WO 2009/086950

(56) Entgegenhaltungen:
- EP-A- 0 408 902
- JP-U- 51 084 601
- US-A- 4 834 361
- US-A- 6 139 009
- US-A1- 2005 023 746
- US-B1- 6 354 591

## Beschreibung

Die Erfindung betrifft eine Vorrichtung zum Auslegen von Druckerzeugnissen auf einem Transportband mit einem Schaufelrad gemäß den Merkmalen des Anspruchs 1.

Aus DE 10 2004 022 082 B4 ist eine Auslegevorrichtung mit einem drehbaren Schaufelrad und einem in Bezug auf die Drehung des Schaufelrads ortsfesten Bremskörper bekannt, der in die Schaufeln des Schaufelrades eingreift und diese verengt, so dass ein in ein Fach des Schaufelrades hinein gleitendes Druckerzeugnis einerseits an dem Bremskörper und andererseits an einer eine Außenseite des Fachs bildenden Schaufel reibt und dadurch abgebremst wird. Durch die Abbremsung soll ein zu heftiges Aufschlagen der Druckerzeugnisse auf den Boden der Fächer vermieden werden, das zu einer Beschädigung der Druckerzeugnisse oder zu einem Zurückprallen führen könnte, was wiederum dazu führt, dass die Produkte ungleichmäßig auf ein das Schaufelrad folgendes Transportband ausgelegt werden.

Um eine befriedigende Bremswirkung zu erzielen, muss die Stellung dieses herkömmlichen Bremskörpers exakt an die Einlaufbewegung und die Dicke der Druckerzeugnisse in die Fächer angepasst sein. Treffen die Druckerzeugnisse zu früh auf den Bremskörper bzw. sind sie zu dick, um im Moment des Eindringens in das Fach in den Spalt zwischen Schaufel und Bremskörper zu passen, so werden sie sehr abrupt abgebremst, und es treten dieselben Probleme auf wie bei einem ungebremsten Aufprallen der Produkte auf den Boden des Fachs. Im Extremfall kann ein Zurückprallen eines Druckerzeugnisses vom Bremskörper sogar dazu führen, dass es aus dem Fach wieder herausspringt. Zwar nimmt die Verzögerung, die der Bremskörper an einem Druckerzeugnis bewirkt, im Laufe der Drehung des Schaufelrades ab, doch ändert sich nichts daran, dass eine anfänglich zu starke Verzögerung des Druckerzeugnisses dazu führen kann, dass es nicht tief genug in das Fach eindringt, was wiederum eine ungleichmäßige Auslage auf dem Transportband zur Folge hat. Treten die Druckerzeugnisse hingegen zu spät in das Fach ein, so ist der Spalt zwischen der äußeren Schaufel des Fachs und dem Bremskörper bereits so breit, dass keine wirksame Abbremsung mehr stattfindet. Die Bremsvorrichtung ist daher prinzipiell empfindlich gegen Streuung des Eintreffzeitpunkts der Druckerzeugnisse. Es genügen geringe Unterschiede in den Dicken der zu verarbeitenden Produkte, um eine Anpassung der Auslegevorrichtung erforderlich zu machen.

Die GB 2 168 686 A offenbart ein Schaufelrad, in dessen Taschen flexible Elemente zum Klemmen von Dokumenten in den Taschen angeordnet sind.

Die DD 280 087 A1 betrifft eine Vorrichtung zum schuppenförmigen Auslegen von Produkten, wobei hinter Abstreifern zwischen Schaufeln mehrere Bürstenwalzen angeordnet sind.

Die DD 264 190 A1 offenbart ein Schaufelrad mit Luftdüsen zum Bremsen der Produkte. Zusätzlich sind angetriebene Walzen zum Beschleunigen der Produkte bei der Ablage auf ein Förderband angeordnet.

Die US 2005/0023746 A1 offenbart eine Vorrichtung zum Auslegen von Bogen auf einem Transportband, mit einem Schaufelrad und einem Bremskörper, wobei der Bremskörper als Rad ausgebildet sein kann und eine Bremsoberfläche des Bremskörpers der Drehachse des Schaufelrades zugeordnet ist.

Aus der US 6 354 591 B1 , welche eine Vorrichtung gem. dem Oberbegriff des Anspruchs 1 offenbart, ist ein Schaufelrad bekannt, bei dem zum Abbremsen von Produkten an das vorlaufende Ende der Produkte angreifende nicht angetriebene Bürstenwalzen angeordnet sind.

Die JP51084601 U offenbart eine an einer unteren Hälfte eines Schaufelrades und bezogen auf die Rotationsrichtung des Schaufelrades vor einem unteren Scheitelpunkt des Schaufelrades angeordneten Bremsscheibe.

Der Erfindung liegt die Aufgabe zugrunde, eine Vorrichtung zum Auslegen von Druckerzeugnissen auf einem Transportband mit einem Schaufelrad zu schaffen.

Die Aufgabe wird erfindungsgemäß durch die Merkmale des Anspruchs 1 gelöst.

Die mit der Erfindung erzielbaren Vorteile bestehen insbesondere darin, dass die Vorrichtung zum Auslegen von Druckerzeugnissen auf ein Transportband mit einem Schaufelrad, das eine Mehrzahl von in die Umfangsrichtung verteilten Schaufeln trägt, die jeweils eine Außenseite und eine Innenseite eines die Druckerzeugnisse aufnehmenden Fachs bilden, und einem nicht um die Achse des Schaufelrades rotierenden Bremskörper, der eine von in die Fächer eingeführten Druckerzeugnissen überstrichene Bremsoberfläche aufweist, und bei der die Bremsoberfläche der Drehachse des Schaufelrades zugewandt ist. Die Orientierung der Bremsoberfläche hat zur Folge, dass die Abbremsung der Druckerzeugnisse jeweils zwischen der Bremsoberfläche einerseits und einer die Innenseite des Fachs bildenden Schaufel andererseits stattfindet. Der Spalt zwischen diesen beiden Oberflächen wird im Laufe der Drehung des Schaufelrades nicht weiter, sondern enger. Ein Druckerzeugnis, das früh in das Fach eintritt, wird zunächst schwach und dann zunehmend stärker abgebremst; ein spät eingetretenes Druckerzeugnis, bei dem zum Abbremsen weniger Zeit zur Verfügung steht, wird von vornherein stark gebremst. Die Vorrichtung ist somit tolerant gegen variable Eintrittszeiten bzw. Dicken der Produkte; es werden alle in zweckmäßiger Weise abgebremst.

Die Bremseinrichtung ist als mindestens eine Bremsscheibe ausgebildet, die mit den Fächern des Schaufelrades im axialen Schnitt überlappt. Durch eine geeignete Drehung der Scheibe kann erreicht werden, dass in die Fächer eintretende Produkte vergleichsweise behutsam, zurückprallende Produkte aber heftig abgebremst werden.

Um wirksam zu sein, ist die mindestens eine Bremsscheibe an einer unteren Hälfte des Schaufelrades und bezogen auf die Rotationsrichtung des Schaufelrades vor einem unteren Scheitelpunkt desselben angeordnet. So trägt der Impuls, mit dem die Druckerzeugnisse in die Fächer eintreten, dazu bei, sie gegen die Bremswalze zu drücken.

Um zurückprallende Produkte stärker zu bremsen als eintretende, rotiert die mindestens eine Bremsscheibe zweckmäßigerweise gegensinnig zum Schaufelrad.

Um die mindestens eine Bremsscheibe drehanzutreiben, genügt Reibkontakt mit den in die Fächer des Schaufelrades eintretenden Druckerzeugnissen.

Damit die Druckerzeugnisse den Bremskörper passieren können, sollte dessen Überlappung mit den Fächern des Schaufelrades auf einen radial äußeren Bereich der Fächer begrenzt sein.

Zum Auslegen der Druckerzeugnisse aus den Fächern auf das Transportband kann ein Ausstreifer mit umlaufender Ausstreiffläche vorgesehen sein. Während bei einem stationären Ausstreifer die führende Kante des Druckerzeugnisses über die Oberfläche des Ausstreifers hinweg schleift, kann die umlaufende Ausstreiffläche der radialen Auswärtsbewegung des Druckerzeugnisses beim Ausstreifen folgen. So wird die Reibung und die Beanspruchung der Druckerzeugnisse beim Ausstreifen minimiert.

Bei der Ausstreiffläche kann es sich insbesondere um ein umlaufendes Endlosband handeln.

Vorzugsweise umschlingt das Endlosband die Achse des Schaufelrades, insbesondere, indem es auf einer Riemenscheibe des Schaufelrades umläuft. Eine solche Anordnung hat den Vorteil des einfachen Aufbaus, und sie erlaubt, zu kleine Krümmungsradien des Endlosbandes zu vermeiden.

Die Riemenscheibe, auf der das Endlosband umläuft, kann fest mit dem Schaufelrad verbunden sein, um das Endlosband anzutreiben. Durch geeignete Wahl des Radius der Riemenscheibe kann die Geschwindigkeit des Endlosbandes so eingestellt werden, dass die führende Kante eines Druckerzeugnisses während des Ausstreifens stets mit derselben Stelle des Endlosbandes in Kontakt bleibt.

Eine ähnliche Wirkung kann auch erreicht werden, wenn die Ausstreiffläche die Umfangsfläche einer Walze ist.

Aufgrund ihrer Toleranz gegen wechselnde Eintrittszeiten der Druckerzeugnisse in die Fächer des Schaufelrades ist sie besonders vorteilhaft anwendbar, wenn wenigstens zwei Eintrittsstellen für Druckerzeugnisse am Umfang des Schaufelrads verteilt sind.

Ausführungsbeispiele der Erfindung, welche nur durch die Ansprüche definiert ist, sind in den Zeichnungen dargestellt und werden im Folgenden näher beschrieben.

Es zeigen:
Fig. 1 einen schematischen Axialschnitt durch eine Auslegevorrichtung gemäß einer ersten Ausgestaltung der Erfindung mit einem vergrößerten Abschnitt X;
Fig. 2 eine Teilansicht der Auslegevorrichtung aus Fig. 1 zu einem geringfügig späteren Zeitpunkt als dem der Fig. 1;
Fig. 4 bis 6 eine detaillierte Darstellung einer Auslegevorrichtung.

Fig. 1 zeigt einen schematischen Schnitt durch eine Auslegevorrichtung gemäß einer ersten Ausgestaltung der Erfindung. Kern der Auslegevorrichtung ist ein Schaufelrad 01 mit einer Mehrzahl von im Querschnitt spiralig geformten Schaufeln 02, die jeweils paarweise Fächer 03 zum Aufnehmen von über Eintrittsstellen 04; 06, insbesondere Bandfördereinrichtungen 04; 06 von einem Falzapparat her zugeführten gefalzten Druckerzeugnissen 07 bilden. Ein Druckerzeugnis 07 ist exemplarisch in einem der Fächer 03 dargestellt. Das Schaufelrad 01 weist vorzugsweise mehrere in Richtung seiner Rotationsachse nebeneinander in einem Abstand angeordnete Schaufelradscheiben 05 auf.

Vorzugsweise ist die Auslegevorrichtung in einem Falzapparat einer Druckmaschine angeordnet.

Das Schaufelrad 01 ist in axialer Richtung in eine Mehrzahl von Segmenten, d. h. den Schaufelradscheiben 05, unterteilt. Um z.B. eine Achse 09 schwenkbar aufgehängte(r) Bremskörper 08, insbesondere Bremswalzen 08, Bremsscheiben 08 oder Bremsbänder sind der oder die in die Zwischenräume zwischen den Schaufelradscheiben 05 des Schaufelrades 01 einführbar, wobei die Erfindung nur die Ausführung mit mindestens einer Bremsscheibe umfasst.

Ein Abstand zwischen einer Rotationsachse des Schaufelrades 01 und einer Rotationsachse des Bremskörpers 08, z.B. Bremsscheibe 08 ist veränderbar. Diese Veränderung kann durch Lagerung der Bremskörper 08 mittels einer Linearführung 10 erfolgen.

In die Zwischenräume zwischen den Segmenten des Schaufelrades 01 greifen ferner Ausstreifer 11, insbesondere Ausstreiferscheiben 11 oder Ausstreiferwalzen 11 und/oder im Betrieb feststehende Ausstreifersegmente 15 ein. Unterhalb der Ausstreiferwalzen 11 oder der Ausstreiferscheiben 11 und/oder des Schaufelrades 01 verläuft ein Transportband 12. Die Ausstreiferwalzen 11 liegen auf dem Transportband 12 bzw. auf in der Fig. 1 nicht gezeigten, auf das Transportband 12 ausgelegten Druckerzeugnissen 07 auf und ist über diese durch Reibschluss drehangetrieben.

Die Ausstreifersegmente 15 sind vorzugsweise relativ zu der Rotationsachse des Schaufelrades 01 einstellbar.

Vorzugsweise sind in axialer Richtung einer Rotationsachse des Schaufelrades 01 mehrere Schaufelradscheiben 05 in einem Abstand angeordnet, wobei mindestens drei Schaufelradscheiben 05 angeordnet sind. In dem Abstand zwischen zwei Schaufelradascheiben 05 ist mindestens eine Bremsscheibe 08 angeordent.

Bezogen auf die axiale Richtung der Rotationsachse des Schaufelrades 01 ist außerhalb der beiden äußeren Schaufelradscheiben 05 jeweils mindestens eine Bremsscheibe 08 angeordnet.

Das von einer der Bandfördereinrichtungen 04; 06 zugeführte und in eines der Fächer 03 eingeworfene Druckerzeugnis 07 gleitet zunächst entlang der äußeren das Fach 03 begrenzenden Schaufel 02 in das Fach 03 hinein, während sich das Schaufelrad 01 kontinuierlich dreht. In der in Fig. 1 gezeigten Stellung gelangt das Druckerzeugnis 07 in Kontakt mit den Bremswalzen 08. Bezogen auf eine Projektion in axialer Richtung sind die Bremswalzen 08 am nachlaufenden Ende der Schaufeln 02 in das jeweilige Fach 03 eintretend angeordnet. Die Bremsoberfläche der Bremsscheibe 08 und eine Innenseite einer Schaufel 02 weisen beim Eintritt der Bremsoberfläche in ein Fach 03 des Schaufelrades 01 in ihrem Überschneidungsbereich ein Öffnungswinkel α kleiner 45°, insbesondere kleiner 30°, vorzugsweise kleiner 15°, auf. Durch die fortschreitende Drehung des Schaufelrades 01 wird das Druckerzeugnis 07, wie in Fig. 2 gezeigt, durch die Bremswalzen 08 von der äußeren Schaufel 02 abgehoben und in einer geringfügig über die Stellung der Fig. 2 hinaus gedrehten Stellung des Schaufelrades 01 zwischen den Bremswalzen 08 und der inneren Schaufel 02 des Fachs 03 geklemmt. Durch die dabei auftretende Reibung werden die Bremswalzen 08 drehangetrieben und gleichzeitig das Druckerzeugnis 07 verzögert. Die Länge des Wegs, auf dem das Druckerzeugnis 07 verzögert wird, ist über die Stellung der Bremswalze 08 oder der Bremsscheibe 08 regelbar: je weiter sich diese mit dem Schaufelrad 01 überschneidet, umso stärker ist die Verzögerung. Falls im Einzelfall die Verzögerung nicht ausreicht, um ein Zurückprallen des Druckerzeugnisses 07 beim Auftreffen auf den Boden des Fachs 03 zu verhindern, verhindert die Bremswalze 08 oder die Bremsscheibe 08 eine unerwünschte Rückwärtsbewegung des Druckerzeugnisses 07, zum einen weil aufgrund der Eigenrotation der Bremswalze 08 oder der Bremsscheibe 08 die Verzögerung, die diese auf ein sich aus einem Fach 03 herausbewegendes Druckerzeugnis 07 ausübt, wesentlich stärker ist als die auf ein eindringendes Druckerzeugnis 07 ausgeübte, zum anderen weil die Klemmung zwischen den Bremswalzen 08 oder den Bremsscheiben 08 und der inneren Schaufel 02 im Laufe der Drehung des Schaufelrades 01 zunimmt und somit bei einem zurückprallenden Druckerzeugnis 07 stärker ist als bei einem eindringenden.

Die Bremswalze 08 kann mit einzelnen radartigen Elementen, d.h. Bremsscheiben 08, auf einer durchgehenden Achse ausgeführt sein. Auch kann für Gruppen von radartigen Elementen oder für jedes radartige Element, d.h. der Bremsscheibe 08, eine eigene Achse vorgesehen sein. Diese Achsen können unabhängig von einander ortsveränderbar sein.

Auch kann ein Ballen der Bremswalze 08 mit umlaufenden Nuten versehen sein, so dass die Segmente des Schaufelrades 01 in dieses Nuten eingreifen können. Vorzugsweise sind in axialer Richtung mindestens zwei Bremskörper 08 vorgesehen.

Die Bremswalzen 08 sind beispielsweise elastisch nach von dem Schaufelrad 01 fort auslenkbar, um ein Blockieren des Schaufelrades 01 bei Steckenbleiben eines Druckerzeugnisses 07 an den Bremswalzen 08 zu vermeiden.

Vorzugsweise sind die Bremswalzen 08 reibschlüssig auf der Achse 09 geklemmt.

Wie Fig. 2 zeigt, trifft die gefalzte Vorderkante des Druckerzeugnisse 07 kurz vor Erreichen des Bodens des Fachs 03 auf die Ausstreiferwalze 11. Diese rotiert gleichsinnig mit dem Schaufelrad 01, so dass das Druckerzeugnis 07 von der Ausstreiferwalze 11 gleichzeitig aus dem Fach 03 heraus geschoben und gegen dessen äußere Schaufel 02 gedrückt wird. So wird ein Abprallen der Druckerzeugnisse 07 von der Ausstreiferwalze 11 vermieden, und eine gleichmäßig geschuppte Folge von Druckerzeugnissen 07 wird auf das unter der Ausstreiferwalze 11 vorbeilaufende Transportband 12 ausgelegt.

Auslegevorrichtung gemäß einer zweiten Ausgestaltung der Erfindung: Die Ausstreiferwalze 11 ist hier durch ein umlaufender Ausstreifer, insbesondere Endlosband ersetzt, das eine auf der Achse des Schaufelrades 01 rotierende Riemenscheibe sowie zwei weitere Riemenscheiben umschlingt. Das Endlosband könnte in ähnlicher Weise wie die Ausstreiferwalze 11 über das Transportband 12 angetrieben werden, indem die untere der beiden Riemenscheiben gegen das Transportband 12 drückt. In diesem Fall müsste die Riemenscheibe gegen das Schaufelrad 01 drehbar sein.

In der hier betrachteten Ausgestaltung hingegen ist das Endlosband von dem Transportband 12 beabstandet, und die Riemenscheibe ist fest mit dem Schaufelrad 01 verbunden, um gemeinsam mit diesem zu rotieren. Das Verhältnis zwischen der Drehgeschwindigkeit des Schaufelrades 01 und der Umlaufgeschwindigkeit des Endlosbandes ist daher durch den Radius der Riemenscheibe bestimmt. Wenn der Radius groß ist, gleitet während des Ausstreifens das Endlosband an der Vorderkante des Druckerzeugnisses 07 vorbei, so dass dieses gegen die äußere Schaufel 02 des aufnehmenden Fachs 03 gedrückt wird.

Je kleiner der Durchmesser der Riemenscheibe ist, umso langsamer läuft das Endlosband um. Es ist daher möglich, die Geschwindigkeit des Endlosbandes so anzupassen, dass während des gesamten Ausstreifvorgangs derselbe Punkt des Endlosbandes mit der Vorderkante eines Druckerzeugnisses 07 in Kontakt ist. So kann jegliche Reibung zwischen dem Endlosband und den Druckerzeugnissen 07 während des Ausstreifens vermieden werden.

### Bezugszeichenliste

- 01: Schaufelrad
- 02: Schaufel
- 03: Fach
- 04: Bandfördereinrichtung
- 05: Schaufelrad, Segment
- 06: Bandfördereinrichtung
- 07: Druckerzeugnis
- 08: Bremskörper, Bremswalze, Bremsscheibe
- 09: Achse
- 11: Ausstreifer, Ausstreiferwalze
- 12: Transportband
- 15: Ausstreifersegment

- α: Öffnungswinkel

## Patentansprüche

1. Vorrichtung zum Auslegen von Druckerzeugnissen (07) auf einem Transportband (12), mit einem Schaufelrad (01), das eine Mehrzahl von in Umfangsrichtung verteilten Schaufeln (02) trägt, die jeweils eine Außenseite und eine Innenseite eines die Druckerzeugnisse (07) aufnehmenden Fachs (03) bilden, und mindestens einer Bremsscheibe (08), wobei die Bremsscheibe (08) eine von in die Fächer (03) eingeführten Druckerzeugnissen (07) überstrichene Bremsoberfläche aufweist, wobei die Bremsoberfläche der Bremsscheibe (08) der Drehachse des Schaufelrades (01) zugewandt ist, wobei bezogen auf eine Projektion in axialer Richtung der Rotationsachse des Schaufelrades (01) die Bremsscheibe (08) am nachlaufenden Ende der Schaufeln (02) in das jeweilige, Druckerzeugnisse (07) aufweisende Fach (03) eintretend angeordnet ist, wobei die Bremsscheibe (08) durch Reibkontakt mit Druckerzeugnissen (07) in den Fächern (03) des Schaufelrades (01) drehangetrieben ist, **dadurch gekennzeichnet, dass** die Bremsscheibe (08) an einer unteren Hälfte des Schaufelrades (01) und bezogen auf die Rotationsrichtung des Schaufelrades (01) vor einem unteren Scheitelpunkt des Schaufelrades (01) angeordnet ist.

2. Vorrichtung nach Anspruch 1, **dadurch gekennzeichnet, dass** die Bremsscheibe (08) im axialen Schnitt mit den Fächern (03) überlappend angeordnet ist.

3. Vorrichtung nach Anspruch 1, **dadurch gekennzeichnet, dass** die Bremsscheibe (08) gegensinnig zum Schaufelrad (01) rotiert.

4. Vorrichtung nach Anspruch 1, **dadurch gekennzeichnet, dass** mindestens ein eine umlaufende Ausstreiffläche aufweisender Ausstreifer (11) angeordnet ist.

5. Vorrichtung nach Anspruch 4, **dadurch gekennzeichnet, dass** die Ausstreiffläche ein umlaufendes Endlosband ist.

6. Vorrichtung nach Anspruch 4, **dadurch gekennzeichnet, dass** die Ausstreiffläche die Umfangsfläche einer Ausstreiferwalze (11) ist.

7. Vorrichtung nach einem der vorhergehenden Ansprüche, **dadurch gekennzeichnet, dass** wenigstens zwei Eintrittsstellen (04; 06) für Druckerzeugnisse (07) am Umfang des Schaufelrads (01) verteilt sind.

8. Vorrichtung nach Anspruch 1, **dadurch gekennzeichnet, dass** im Umfangsrichtung des Schaufelrades (01) mindestens zwei Ausstreifer (11; 15) angeordnet sind.

9. Vorrichtung nach Anspruch 1, **dadurch gekennzeichnet, dass** mindestens ein während des Rotieren des Schaufelrades (01) feststehender Ausstreifer (15) angeordnet ist.

10. Vorrichtung nach Anspruch 1, **dadurch gekennzeichnet, dass** ein Abstand zwischen einer Rotationsachse des Schaufelrades (01) und einer Rotationsachse der Bremsscheibe (08) veränderbar ist.

11. Vorrichtung nach Anspruch 1, **dadurch gekennzeichnet, dass** bezogen auf eine Projektion in axialer Richtung der Rotationsachse des Schaufelrades (01) die Bremsoberfläche der Bremsscheibe (08) und eine Innenseite einer Schaufel (02) beim Eintritt der Bremsoberfläche in ein Fach (03) des Schaufelrades (01) in ihrem Überschneidungsbereich einen Öffnungswinkel kleiner 45°, insbesondere kleiner 30° aufweist.

12. Vorrichtung nach Anspruch 11, **dadurch gekennzeichnet, dass** bezogen auf eine Projektion in axialer Richtung der Rotationsachse des Schaufelrades (01) die Bremsoberfläche der Bremsscheibe (08) und eine Innenseite einer Schaufel (02) beim Eintritt der Bremsoberfläche in ein Fach (03) des Schaufelrades (01) in ihrem Überschneidungsbereich einen Öffnungswinkel kleiner 15° aufweist.

13. Vorrichtung nach Anspruch 1, **dadurch gekennzeichnet, dass** in axialer Richtung einer Rotationsachse des Schaufelrades (01) mehrere Schaufelradscheiben (05) jeweils in einem Abstand angeordnet sind.

14. Vorrichtung nach Anspruch 1 und 13, **dadurch gekennzeichnet, dass** mindestens eine Bremsscheibe (08) in dem Abstand zwischen zwei Schaufelradscheiben (05) angeordnet sind.

15. Vorrichtung nach Anspruch 14, **dadurch gekennzeichnet, dass** bezogen auf die axiale Richtung der Rotationsachse des Schaufelrades (01) außerhalb der beiden äußeren Schaufelradscheiben (05) jeweils mindestens eine Bremsscheibe (08) angeordnet ist.

## Claims

1. Device for laying printed products (07) on a conveyor belt (12), having a paddle wheel (01) which carries a plurality of paddles (02) distributed in the circumferential direction, which in each case form an outer side and an inner side of a compartment (03) accommodating the printed products (07), and having at least one brake disc (08), the brake disc (08) having a braking surface over which printed products (07) introduced into the compartments (03) sweep, the braking surface of the brake disc (08) facing the axis of rotation of the paddle wheel (01), the brake disc (08), in relation to a projection in the axial direction of the axis of rotation of the paddle wheel (01), being arranged to enter into the respective compartment (03) having printed products (07) at the trailing end of the paddles (02), the brake disc (08) being driven in rotation by frictional contact with printed products (07) in the compartments (03) of the paddle wheel (01), **characterized in that** the brake disc (08) is arranged on a lower half of the paddle wheel (01) and, in relation to the direction of rotation of the paddle wheel (01), before a lower vertex of the paddle wheel (01).

2. Device according to Claim 1, **characterized in that**, in axial section, the brake disc (08) is arranged to overlap the compartments (03).

3. Device according to Claim 1, **characterized in that** the brake disc (08) rotates in the opposite direction to the paddle wheel (01).

4. Device according to Claim 1, **characterized in that** at least one stripper (11) having a revolving stripping surface is provided.

5. Device according to Claim 4, **characterized in that** the stripping surface is a circulating endless belt.

6. Device according to Claim 4, **characterized in that** the stripping surface is the circumferential surface of a stripping roll (11).

7. Device according to one of the preceding claims, **characterized in that** at least two entry points (04; 06) for printed products (07) are distributed on the circumference of the paddle wheel (01).

8. Device according to Claim 1, **characterized in that** at least two strippers (11; 15) are arranged in the circumferential direction of the paddle wheel (01).

9. Device according to Claim 1, **characterized in that** at least one stripper (15) that is stationary during the rotation of the paddle wheel (01) is provided.

10. Device according to Claim 1, **characterized in that** the distance between an axis of rotation of the paddle wheel (01) and an axis of rotation of the brake disc (08) can be varied.

11. Device according to Claim 1, **characterized in that**, in relation to a projection in the axial direction of the axis of rotation of the paddle wheel (01), the braking surface of the brake disc (08) and an inner side of a paddle (02) as the braking surface enters a compartment (03) of the paddle wheel (01) have an opening angle of less than 45°, in particular of less than 30°, in their overlapping region.

12. Device according to Claim 11, **characterized in that**, in relation to a projection in the axial direction of the axis of rotation of the paddle wheel (01), the braking surface of the brake disc (08) and an inner side of a paddle (02) as the braking surface enters a compartment (03) of the paddle wheel (01) have an opening angle of less than 15° in their overlapping region.

13. Device according to Claim 1, **characterized in that** a plurality of paddle wheel discs (05) are in each case arranged at a distance in the axial direction of an axis of rotation of the paddle wheel (01).

14. Device according to Claim 1 and 13, **characterized in that** at least one brake disc (08) is arranged in the distance between two paddle wheel discs (05).

15. Device according to Claim 14, **characterized in that**, in relation to the axial direction of the axis of rotation of the paddle wheel (01), in each case at least one brake disc (08) is arranged outside the two outer paddle wheel discs (05).

## Revendications

1. Dispositif d'étalage de produits imprimés (07) sur une bande transporteuse (12), avec une roue à palettes (01) supportant une pluralité de palettes (02) réparties en direction périphérique, qui forment chacune une face extérieure et un face intérieure d'un compartiment (03) recevant les produits imprimés (07), et au moins un disque de freinage (08), ledit disque de freinage (08) présentant une surface de freinage sur laquelle passent les produits imprimés (07) introduits dans les compartiments (03), la surface de freinage du disque de freinage (08) étant opposée à l'axe de rotation de la roue à palettes (01), le disque de freinage (08) étant disposé à l'extrémité postérieure des palettes (02) en pénétrant dans le compartiment (03) correspondant pourvu de produits imprimés (07), par rapport à une projection en direction axiale de l'axe de rotation de la roue à palettes (01), le disque de freinage (08) étant entraîné en rotation par contact de frottement avec des produits imprimés (07) dans les compartiments (03) de la roue à palettes (01), **caractérisé en ce que** le disque de freinage (08) est disposé contre une moitié inférieure de la roue à palettes (01) et devant un sommet inférieur de la roue à palettes (01), par rapport au sens de rotation de la roue à palettes (01).

2. Dispositif selon la revendication 1, **caractérisé en ce qu'**en coupe axiale, le disque de freinage (08) est disposé en chevauchement avec les compartiments (03).

3. Dispositif selon la revendication 1, **caractérisé en ce que** le disque de freinage (08) tourne à contresens de la roue à palettes (01).

4. Dispositif selon la revendication 1, **caractérisé en ce qu'**au moins un racleur (11) présentant une surface de raclage continue est prévu.

5. Dispositif selon la revendication 4, **caractérisé en ce que** la surface de raclage est une bande rotative sans fin.

6. Dispositif selon la revendication 4, **caractérisé en ce que** la surface de raclage est la surface périphérique d'un rouleau racleur (11).

7. Dispositif selon l'une des revendications précédentes, **caractérisé en ce qu'**au moins deux emplacements d'admission (04 ; 06) pour produits imprimés (07) sont répartis sur la périphérie de la roue à palettes (01).

8. Dispositif selon la revendication 1, **caractérisé en ce qu'**au moins deux racleurs (11 ; 15) sont prévus en direction périphérique de la roue à palettes (01).

9. Dispositif selon la revendication 1, **caractérisé en ce qu'**au moins un racleur (15) fixe pendant la rotation de la roue à palettes (01) est prévu.

10. Dispositif selon la revendication 1, **caractérisé en ce qu'**un intervalle entre un axe de rotation de la roue à palettes (01) et un axe de rotation du disque de freinage (08) peut être modifié.

11. Dispositif selon la revendication 1, **caractérisé en ce qu'**à l'entrée de la surface de freinage dans un compartiment (03) de la roue à palettes (01), la surface de freinage du disque de freinage (08) et une face intérieure d'une palette (02) forment dans leur zone d'intersection un angle d'ouverture inférieur à 45°, et notamment inférieur à 30°, par rapport à une projection en direction axiale de l'axe de rotation de la roue à palettes (01).

12. Dispositif selon la revendication 11, **caractérisé en ce qu'**à l'entrée de la surface de freinage dans un compartiment (03) de la roue à palettes (01), la surface de freinage du disque de freinage (08) et une face intérieure d'une palette (02) forment dans leur zone d'intersection un angle d'ouverture inférieur à 15°, par rapport à une projection en direction axiale de l'axe de rotation de la roue à palettes (01).

13. Dispositif selon la revendication 1, **caractérisé en ce qu'**en direction axiale d'un axe de rotation de la roue à palettes (01), plusieurs disques (05) de roues à palettes sont disposés à intervalle l'un de l'autre.

14. Dispositif selon les revendications 1 et 13, **caractérisé en ce qu'**au moins un disque de freinage (08) est prévu dans l'intervalle entre deux disques (05) de roues à palettes.

15. Dispositif selon la revendication 14, **caractérisé en ce qu'**au moins un disque de freinage (08) correspondant est disposé en dehors des deux disques (05) de roues à palettes extérieurs, par rapport à la direction axiale de l'axe de rotation de la roue à palettes (01).
